# DEMANDE DE BREVET EUROPEEN

(11) **EP 1 813 443 A1**
(43) Date de publication de la demande: **01.08.2007**
(21) Numéro de dépôt: 06405042.0
(22) Date de dépôt: 30.01.2006
(51) Int. Cl.: B44F 1/06

(54) **Procédé de fabrication d'une reproduction avec effet de luminescence et reproduction fabriquée par la mise en oeuvre du procédé**

(71) Demandeur: COLLET, Jacques-Charles Roger, 1071 Rivaz (CH)
(72) Inventeur: La désignation de l'inventeur n'a pas encore été déposée

(57) **Abrégé**

Reproduction luminescente caractérisée par le fait qu'elle comprend une impression sur une strate (1) dont l'opacité peut être diminuée de manière irréversible à chaud, strate (1) apte à devenir solidaire et permettant l'émission lumineuse d'un substrat (2) luminescent. L'ensemble (1) (2) est solidaire et permet l'émission lumineuse de la luminescence.

## Description

La présente invention concerne un procédé de fabrication d'une reproduction avec effet de luminescence, ainsi qu'une telle reproduction.

Il est actuellement connu de réaliser des reproductions avec effet de luminescence sur la base d'un support luminescent auquel il est incorporé un filtre.

Le but de la présente invention est permettre de réaliser en reproduction à effet de luminescence tous types d'impressions rendues solidaires d'une strate dont l'opacité peut être diminuée de manière irréversible à chaud.

Le dessin annexé représente à titre d'exemple une forme d'exécution de l'objet de l'invention.

La figure 1 est une vue schématique en coupe d'une forme d'exécution.

Mode de réalisation d'un procédé selon l'invention: dans le cas d'une strate (1) apte à recevoir une impression et dont l'opacité peut être diminuée de façon irréversible à chaud selon les moyens connus de l'homme de l'art, strate (1) apte à devenir solidaire et permettant l'émission lumineuse d'au moins un substrat luminescent selon les moyens connus de l'homme de l'art.

La reproduction ainsi obtenue (1)(2) permet le passage de l'émission lumineuse dégagée par le substrat (2) photoluminescent au travers de la strate (2) dont l'opacité peut être variable selon les cas et les types d'impressions.

L'avantage du procédé de l'invention est que la strate (1) dont l'opacité peut être diminuée de façon irréversible à chaud peut permettre une diffusion au travers d'elle d'intensités différentes de luminescence dégagée par le substrat (2) photoluminescent.

La reproduction avec effet de luminescence (1)(2) ainsi obtenue présente les caractéristiques suivantes: elle comprend au moins une strate (1) dont l'opacité peut être diminuée de façon irréversible à chaud et qui est apte à recevoir une impression et à devenir solidaire d'un substrat (2) photoluminescent.

La reproduction à effet de luminescence ainsi produite peut être utilisée dans de multiples domaines. Par exemple: dans la publicité, la photoluminescence qui rend visible celle-ci dans l'obscurité avec une intensité lumineuse qui peut être variable par endroits permet de supprimer la source lumineuse électrique d'un caisson lumineux derrière la reproduction.

## Revendications

1. Procédé de fabrication d'une reproduction à effet de luminescence, **caractérisé en ce que** l'on dépose au moins une impression sur au moins une surface d'au moins une strate (1) dont l'opacité peut être diminuée de manière irréversible à chaud sur au moins une une partie de celle-ci; la strate (1) devient solidaire d'au moins une une surface d'au moins un substrat (2) comprenant au moins un matériau luminescent et/ou photoluminescent.

2. Reproduction à effet de luminescence résultant du procédé de fabrication selon la revendication 1, **caractérisée en ce qu'**elle comprend au moins une impression sur au moins une strate (1) dont l'opacité peut être diminuée de manière irréversible à chaud sur au moins une partie de sa surface, strate (1) apte à devenir solidaire et permettant l'émission lumineuse d'au moins un substrat (2) luminescent et/ou photoluminescent. L'ensemble (1) (2) est solidaire et permet l'émission lumineuse de la luminescence.
